# EUROPÄISCHE PATENTSCHRIFT

(11) **EP 2 447 425 B1**
(45) Veröffentlichungstag und Bekanntmachung des Hinweises auf die Patenterteilung: **04.01.2017**
(21) Anmeldenummer: 11185640.7
(22) Anmeldetag: 18.10.2011
(51) Int. Cl.: E03C 1/262, E03C 1/26

(54) **Abdeckung zum Abdecken eines Beckenauslaufs eines Spülbeckens**
Cover for covering a basin outlet of a drainage basin
Recouvrement pour recouvrir une évacuation du bac d'un évier

(30) Priorität: 29.10.2010 DE 102010043125
(43) Veröffentlichungstag der Anmeldung: 02.05.2012
(73) Patentinhaber: BLANCO GmbH + Co KG, 75038 Oberderdingen (DE)
(72) Erfinder: Schmälzle, Frank, 75239 Eisingen (DE)
(74) Vertreter: Hoeger, Stellrecht & Partner Patentanwälte mbB

(56) Entgegenhaltungen:
- EP-A1- 1 782 720
- DE-U1- 29 501 998
- DE-U1-202006 014 440
- US-A- 2 186 998

## Beschreibung

Die vorliegende Erfindung betrifft eine Baugruppe, die einen Beckenauslauf eines Spülbeckens und eine Abdeckung zum Abdecken des Beckenauslaufs des Spülbeckens umfasst.

Solche Abdeckungen dienen insbesondere zur Verbesserung des optischen Eindrucks der Spüle, weil der Innenraum des Beckenauslaufs und etwa darin angesammelter Schmutz vor den Blicken eines Betrachters verborgen wird.

Bekannte Abdeckungen dieser Art sind an einem Verschlusselement des Beckenauslaufs fixiert, so dass diese Abdeckungen zusammen mit dem Verschlusselement angehoben und abgesenkt werden.

Eine solche feste Verbindung zwischen der Abdeckung und dem Verschlusselement erschwert jedoch das Reinigen des Beckenauslaufs und des Verschlusselements, weil der Zugang zu diesen Elementen des Spülbeckens durch die an dem Verschlusselement fixierte Abdeckung beeinträchtigt wird.

Außerdem muss eine erhöhte Kraft aufgebracht werden, um das Verschlusselement von einer Schließstellung in eine Offenstellung zu bewegen, wenn das Verschlusselement mit einer daran fixierten Abdeckung versehen ist und das Spülbecken mit Wasser gefüllt ist, dessen Gewicht auf der Abdeckung lastet. Dies erschwert das Bewegen des Verschlusselements in die Offenstellung und kann zu erhöhtem mechanischem Verschleiß führen.

Die EP 1 782 720 A1 offenbart eine Baugruppe gemäß dem Oberbegriff von Anspruch 1.

Die US 2 186 998 A offenbart eine kreisförmige Platte zum Abdecken einer schüsselförmigen Ausstülpung in der Bodenwand eines Spülbeckens, die zur Aufnahme eines Behälters zum Spülen von Geschirr oder zum Waschen von Gemüse dient.

Der vorliegenden Erfindung liegt die Aufgabe zugrunde, eine Baugruppe mit einer Abdeckung zum Abdecken eines Beckenauslaufs eines Spülbeckens zu schaffen, welche die Abdeckfunktion zuverlässig erfüllt, ohne starr mit einem Verschlusselement des Beckenauslaufs gekoppelt zu sein.

Diese Aufgabe wird durch eine Baugruppe nach Anspruch 1 gelöst.

Dabei wird durch das Aufliegen der Abdeckung auf einem Randbereich des Beckenauslaufs und/oder auf einem auf den Beckenauslauf aufgelegten Auflegeteil erreicht, dass sich die Abdeckung nicht an einem Verschlusselement des Beckenauslaufs abstützen muss. Die Abdeckung kann daher von der Bewegung des Verschlusselements des Beckenauslaufs entkoppelt sein. Insbesondere kann die Abdeckung in der Auflagestellung an dem Beckenauslauf bzw. an dem auf den Beckenauslauf aufgelegten Auflegeteil verbleiben, wenn das Verschlusselement von der Schließstellung in die Offenstellung oder von der Offenstellung in die Schließstellung bewegt wird.

Dabei kann das auf den Beckenauslauf aufgelegte Auflegeteil insbesondere als ein, beispielsweise korbförmiges, Siebelement ausgebildet sein, das die Funktion eines Restesiebs aufweist, auf den Randbereich des Beckenauslaufs auflegbar ist und vorzugsweise separat von einem Verschlusselement, insbesondere einem Verschlussstopfen, des Beckenauslaufs ausgebildet ist, so dass das Siebelement an dem Beckenauslauf aufgelegt bleibt, wenn das Verschlusselement von einer abgesenkten Stellung in eine angehobene Stellung überführt wird.

Durch das mindestens eine Zentrierelement wird erreicht, dass die Abdeckung trotz der Entkopplung von dem Verschlusselement des Beckenauslaufs eine gewünschte Positionierung relativ zu dem Beckenauslauf, relativ zu einem auf den Beckenauslauf aufgelegten Auflegeteil und/oder relativ zu dem Verschlusselement (innerhalb gewisser Toleranzen) einhält, so dass die Abdeckung ihre Funktion, den Beckenauslauf des Spülbeckens abzudecken, erfüllt und insbesondere nicht in horizontaler Richtung seitlich von dem Beckenauslauf weg verschoben wird.

Vorzugsweise wird durch die Zentrierung der Abdeckung mittels des mindestens einen Zentrierelements erreicht, dass eine (in der Auflagestellung) vertikale Mittelachse der Abdeckung im Wesentlichen mit einer vertikalen Mittelachse des Beckenauslaufs des Spülbeckens zusammenfällt.

Der Beckenauslauf des Spülbeckens kann als ein separat von einem Beckenboden des Spülbeckens hergestelltes und in einen Ausschnitt des Beckenbodens eingesetztes Element ausgebildet sein.

Alternativ hierzu kann aber auch vorgesehen sein, dass der Beckenauslauf in den Beckenboden des Spülbeckens integriert ist und vorzugsweise einstückig mit dem Beckenboden ausgebildet ist (sogenannter Integralauslauf).

Im Falle eines einstückig mit einem Beckenboden des Spülbeckens ausgebildeten Beckenauslaufs bildet der Randbereich des Beckenauslaufs, auf welchen die Abdeckung in der Auflagestellung auflegbar ist, vorzugsweise zugleich einen Bereich des Beckenbodens.

Das Verschlusselement des Beckenauslaufs, mit welchem mindestens eine Auslauföffnung des Beckenauslaufs verschließbar ist, kann insbesondere einen (zusammen mit einem Dichtelement des Verschlusselements bewegten) Siebkorb umfassen.

Die Abdeckung kann beispielsweise mittels mindestens eines Zentrierelements in der Auflagestellung der Abdeckung auf den Randbereich des Beckenauslaufs und/oder auf ein auf den Beckenauslauf aufgelegtes Auflegeteil, insbesondere ein Siebelement, auflegbar sein.

Dabei ist bei einer bevorzugten Ausgestaltung der erfindungsgemäßen Baugruppe vorgesehen, dass eine Auflagestelle des mindestens einen Zentrierelements, an welcher das Zentrierelement auf dem Randbereich des Beckenauslaufs bzw. auf dem auf den Beckenauslauf aufgelegten Auflegeteil aufliegt, in der Auflagestellung der Abdeckung unterhalb eines an das Zentrierelement angrenzenden Bereichs einer Unterseite der Abdeckung angeordnet ist, so dass in der Auflagestellung der Abdeckung ein Spalt zwischen der Abdeckung und dem Rand des Beckenauslaufs bzw. dem Rand des Auflegeelements gebildet wird, durch den Wasser aus dem Spülbecken in einen Innenraum des Beckenauslaufs gelangen kann. Hierdurch ist gewährleistet, dass die Abdeckung das Abfließen von Wasser aus dem Spülbecken bei geöffnetem Auslauf nicht behindert.

Die Abdeckung umfasst zusätzlich zu dem mindestens einen Zentrierelement mindestens ein Auflageelement, mittels welchem die Abdeckung in der Auflagestellung auf einen Randbereich des Beckenauslaufs und/oder auf ein auf den Beckenauslauf aufgelegtes Auflegeteil auflegbar ist.

Das mindestens eine Zentrierelement liegt vorzugsweise in der Auflagestellung der Abdeckung nicht auf dem Randbereich des Beckenauslaufs oder auf dem auf den Beckenauslauf aufgelegten Auflegeteil auf. Das Zentrierelement kann in diesem Fall optimal für die Erfüllung der Zentrierfunktion gestaltet werden, ohne dass ein Aufliegen des Zentrierelements auf dem Randbereich des Beckenauslaufs und/oder auf einem auf den Beckenauslauf aufgelegten Auflegeteil erforderlich ist.

Um eine möglichst genaue Zentrierung des Zentrierelements relativ zu dem Beckenauslauf und/oder relativ zu einem Verschlusselement des Beckenauslaufs und/oder relativ zu einem auf den Beckenauslauf aufgelegten Auflegeteil zu erzielen, ist es günstig, wenn die Abdeckung mehrere, vorzugsweise mindestens drei, insbesondere mindestens sechs, Zentrierelemente umfasst.

Besonders günstig ist es, wenn die Zentrierelemente längs des Umfangs der Abdeckung in im Wesentlichen gleichen Winkelabständen verteilt angeordnet sind.

Um zu gewährleisten, dass die Lage der Abdeckung bezüglich der Horizontalen in der Auflagestellung statisch bestimmt ist, ist es günstig, wenn die Abdeckung mindestens drei Auflageelemente umfasst, mittels welchen die Abdeckung in der Auflagestellung auf den Randbereich des Beckenauslaufs und/oder auf ein auf den Beckenauslauf aufgelegtes Auflegeteil auflegbar ist. Hierdurch wird eine stabile, statisch bestimmte Dreipunktauflage der Abdeckung an dem Randbereich des Beckenauslaufs beziehungsweise an dem Auflegeteil erzielt.

Besonders günstig ist es, wenn die Auflageelemente längs des Umfangs der Abdeckung in im Wesentlichen gleichen Winkelabständen verteilt angeordnet sind.

Um ein unbeabsichtigtes Verrutschen der Abdeckung relativ zu dem Beckenauslauf zu vermeiden, umfasst mindestens ein Auflageelement ein Pufferelement aus einem Elastomermaterial, insbesondere aus einem Silikonmaterial. Das Material eines solchen Pufferelements weist in Paarung mit dem Material des Randbereiches des Beckenauslaufs und/oder mit dem Material eines auf den Beckenauslauf aufgelegten Auflegeteils vorzugsweise einen hohen Haftreibungskoeffizienten auf, so dass ein Verrutschen der Abdeckung relativ zu dem Beckenauslauf beziehungsweise relativ zu dem Auflegeteil nur unter Einwirkung einer hohen Verschiebekraft möglich ist.

Bei einer bevorzugten Ausgestaltung der erfindungsgemäßen Baugruppe ist vorgesehen, dass das mindestens eine Auflageelement über einen an das Auflageelement angrenzenden Bereich einer Unterseite der Abdeckung nach unten übersteht, so dass in der Auflagestellung der Abdeckung ein Spalt zwischen der Abdeckung und dem Rand des Beckenauslaufs und/oder zwischen der Abdeckung und einem auf den Beckenauslauf aufgelegten Auflegeteil gebildet wird, durch den Wasser aus dem Spülbecken in einen Innenraum des Beckenauslaufs gelangen kann. Hierdurch ist gewährleistet, dass die Abdeckung das Abfließen von Wasser aus dem Spülbecken bei geöffnetem Beckenauslauf nicht behindert.

Die vertikale Ausdehnung (Höhe h) des Spaltes beträgt vorzugsweise mindestens ungefähr 2 mm, insbesondere mindestens ungefähr 4 mm. Hierdurch wird gewährleistet, dass im Spülenwasser enthaltene Schmutzpartikel nicht am Rand der Abdeckung hängen bleiben, sondern durch den Spalt in den von der Abdeckung abgedeckten Innenraum des Beckenauslaufs gelangen und entweder durch eine Austrittsöffnung des Beckenauslaufs abgeführt werden oder an einer Siebvorrichtung, insbesondere an einem Siebkorb, im Innenraum des Beckenauslaufs zurückgehalten werden.

Um zu erreichen, dass für den Durchtritt von Wasser zwischen der Abdeckung und dem Beckenauslauf ein möglichst großer Durchtrittsquerschnitt zur Verfügung steht, ist es günstig, wenn mindestens ein Auflageelement in im Wesentlichen derselben Winkelposition, bezogen auf eine Mittelachse der Abdeckung, angeordnet ist wie ein Zentrierelement der Abdeckung.

Hierbei ist vorzugsweise das einem Zentrierelement zugeordnete Auflageelement auf der der Mittelachse der Abdeckung abgewandten Seite des Zentrierelements angeordnet.

Zwischen einem Auflageelement und einem demselben zugeordneten Zentrierelement ist vorzugsweise eine Ausnehmung zur Aufnahme eines Randbereiches eines Siebkorbs vorgesehen, um ein Abheben der Abdeckung von dem Beckenauslauf zu verhindern, wenn der Siebkorb von einer abgesenkten Stellung in eine angehobene Stellung überführt wird.

Die Abdeckung liegt mittels des mindestens einen Auflageelements und/oder mittels mindestens eines Zentrierelements lose auf dem Randbereich des Beckenauslaufs und/oder auf einem auf den Beckenauslauf aufgelegten Auflegeteil auf und ist vorzugsweise (innerhalb der durch das mindestens eine Zentrierelement vorgegebenen Toleranzen) in im Wesentlichen horizontaler Richtung relativ zu dem Beckenauslauf und/oder relativ zu dem Auflegeteil verschiebbar.

Um die Kippstabilität der Abdeckung bei einer einseitigen Belastung derselben zu erhöhen, kann vorgesehen sein, dass die Abdeckung mindestens ein Stabilisierungselement umfasst, das nicht mit dem Randbereich des Beckenauslaufs oder einem auf den Beckenauslauf aufgelegten Auflegeteil in Kontakt steht, wenn sich die Abdeckung unbelastet in der Auflagestellung befindet, aber durch ein Verkippen der Abdeckung bei einer einseitigen Belastung der Abdeckung in Kontakt mit dem Randbereich des Beckenauslaufs oder mit einem auf den Beckenauslauf aufgelegten Auflegeteil bringbar ist und dann ein weiteres Verkippen der Abdeckung verhindert.

Ein solches Stabilisierungselement ist insbesondere unterbündig mit dem mindestens einen Auflageelement ausgebildet, so dass das Stabilisierungselement im belastungsfreien Zustand der Abdeckung weniger weit nach unten vorsteht als das mindestens eine Auflageelement.

Ferner ist das Stabilisierungselement vorzugsweise in der Auflagestellung der Abdeckung oberhalb der Auflagestelle eines Zentrierelements angeordnet, an welcher das Zentrierelement auf dem Randbereich des Beckenauslaufs und/oder auf einem auf den Beckenauslauf aufgelegten Auflegeteil aufliegt.

Vorzugsweise umfasst die Abdeckung mehrere, insbesondere mindestens drei, Stabilisierungselemente.

Um den Durchtrittsquerschnitt des Spaltes zwischen der Abdeckung und dem Beckenauslauf in der Auflagestellung der Abdeckung nicht unnötig zu verringern, ist es günstig, wenn mindestens ein Stabilisierungselement in im Wesentlichen derselben Winkelposition, bezogen auf eine Mittelachse der Abdeckung, angeordnet ist wie ein Zentrierelement der Abdeckung.

Hierbei ist vorzugsweise das einem Zentrierelement zugeordnete Stabilisierungselement auf der der Mittelachse der Abdeckung abgewandten Seite des Zentrierelements angeordnet.

Zwischen einem Stabilisierungselement und einem demselben zugeordneten Zentrierelement ist vorzugsweise eine Ausnehmung zur Aufnahme eines Randbereiches eines Siebkorbes vorgesehen, um ein Abheben der Abdeckung von dem Beckenauslauf zu verhindern, wenn der Siebkorb von einer abgesenkten Stellung in eine angehobene Stellung überführt wird.

Um eine Selbstzentrierung der Abdeckung durch Zusammenwirken mindestens eines Zentrierelements der Abdeckung mit einem Teil eines Verschlusselements des Beckenauslaufs, insbesondere mit einem Siebkorb, zu ermöglichen, ist es günstig, wenn mindestens ein Zentrierelement eine gegenüber einer Mittelachse der Abdeckung geneigte Zentrierfläche aufweist.

Dabei ist die Zentrierfläche vorzugsweise so geneigt, dass ein einer Basis der Abdeckung zugewandtes Ende der Zentrierfläche einen größeren Abstand von der Mittelachse der Abdeckung aufweist als ein der Basis der Abdeckung abgewandtes Ende der Zentrierfläche.

Bei einer bevorzugten Ausgestaltung der erfindungsgemäßen Baugruppe ist vorgesehen, dass die Abdeckung einen Grundkörper und ein eine Oberseite des Grundkörpers abdeckendes Abdeckelement umfasst.

Dabei ist das Abdeckelement vorzugsweise aus einem metallischen Material, insbesondere aus einem Edelstahlmaterial, gebildet.

Der Grundkörper ist hingegen vorzugsweise aus einem Kunststoffmaterial, beispielsweise aus Polypropylen (PP) und/oder Polybutylenterephthalat (PBT), gebildet.

Ein besonders einfacher Aufbau der Abdeckung der erfindungsgemäßen Baugruppe ergibt sich, wenn der Grundkörper einstückig mit mindestens einem Zentrierelement der Abdeckung ausgebildet ist.

Ferner ist vorzugsweise vorgesehen, dass der Grundkörper einstückig mit mindestens einem Stabilisierungselement der Abdeckung ausgebildet ist.

Ferner ist vorzugsweise vorgesehen, dass der Grundkörper einstückig mit zumindest einem Abschnitt mindestens eines Auflageelements der Abdeckung ausgebildet ist.

Der Siebkorb ist vorzugsweise Bestandteil eines Verschlusselements zum Verschließen des Beckenauslaufs, das von einer abgesenkten Stellung, in welcher das Verschlusselement mindestens eine Auslauföffnung des Beckenauslaufs verschließt, in eine angehobene Stellung, in welcher das Verschlusselement die mindestens eine Auslauföffnung des Beckenauslaufs freigibt, überführbar ist.

In diesem Fall ist vorzugsweise vorgesehen, dass mindestens ein Zentrierelement der Abdeckung in einen Innenraum des Siebkorbs eingreift, wenn der Siebkorb sich in der angehobenen Stellung befindet.

Ferner kann vorgesehen sein, dass mindestens ein Zentrierelement (vorzugsweise alle Zentrierelemente) der Abdeckung nicht in den Innenraum des Siebkorbs eingreift, wenn der Siebkorb sich in der abgesenkten Stellung befindet.

Vorzugsweise liegt die Abdeckung mit dem mindestens einen Auflageelement und/oder mit dem mindestens einen Zentrierelement auf dem Randbereich des Beckenauslaufs auf, wenn der Siebkorb sich in der angehobenen Stellung befindet.

Wenn der Siebkorb sich in der abgesenkten Stellung befindet, so liegt die Abdeckung ebenfalls mit dem mindestens einen Auflageelement und/oder mit dem mindestens einen Zentrierelement auf dem Randbereich des Beckenauslaufs auf.

Die Abdeckung wird daher nicht in der vertikalen Richtung bewegt, wenn der Siebkorb von der abgesenkten Stellung in die angehobene Stellung bewegt wird.

Hingegen kann die Abdeckung durchaus eine Bewegung längs des Randbereichs des Beckenauslaufs oder längs eines auf den Beckenauslauf aufgelegten Auflegeteils ausführen, wenn der Siebkorb von der abgesenkten Stellung in die angehobene Stellung bewegt wird, um durch eine solche Bewegung relativ zu dem Beckenauslauf und/oder relativ zu dem Auflegeteil zentriert zu werden, wenn der Siebkorb von der abgesenkten Stellung in die angehobene Stellung bewegt wird.

Um zu verhindern, dass die Abdeckung bei der Aufwärtsbewegung des Siebkorbs von dem Beckenauslauf oder von einem auf den Beckenauslauf aufgelegten Auflegeteil abgehoben wird, kann insbesondere vorgesehen sein, dass die Abdeckung mindestens eine Ausnehmung aufweist, in welche ein Randbereich des Siebkorbs eingreift, wenn der Siebkorb sich in der angehobenen Stellung befindet.

Die Abdeckung liegt vorzugsweise lose auf einem Randbereich des Beckenauslaufs und/oder auf einem auf den Beckenauslauf aufgelegten Auflegeteil auf.

Die Abdeckung ist vorzugsweise nicht an einem Verschlusselement des Beckenauslaufs festgelegt, so dass die Abdeckung nicht so auf das Verschlusselement abgestimmt sein muss, dass es an dem Verschlusselement fixierbar ist.

Es ist daher möglich, die Abdeckung auch unabhängig von dem Verschlusselement des Beckenauslaufs zu vertreiben.

Die Abdeckung kann mit einer Vielzahl von verschiedenen Verschlusselementen zusammen verwendet werden.

Durch die Zentrierelemente und gegebenenfalls die Auflageelemente und/oder die Stabilisierungselemente der Abdeckung kann eine Schräglage der Abdeckung weitgehend vermieden werden.

Durch die Zentrierelemente der Abdeckung kann die Abdeckung präzise, insbesondere mittig, über dem Beckenauslauf positioniert werden.

Für Reinigungszwecke kann die lose auf dem Beckenauslauf aufliegende Abdeckung einfach manuell nach oben von dem Randbereich des Beckenauslaufs und/oder von einem auf den Beckenauslauf aufgelegten Auflegeteil abgehoben werden. Anschließend ist eine einfache Reinigung des Innenraums des Beckenauslaufs und des Verschlusselements des Beckenauslaufs, gegebenenfalls einschließlich eines Siebkorbes, möglich.

Da sich die Abdeckung nicht in vertikaler Richtung bewegt, wenn das Verschlusselement des Beckenauslaufs von einer abgesenkten Position in eine angehobene Position überführt wird, muss beim Öffnen des Beckenauslaufs (durch Anheben des Verschlusselements) die über der Abdeckung lastende Wassersäule nicht angehoben werden. Durch die Abdeckung wird daher die zum Öffnen des Beckenauslaufs erforderliche Kraft nicht erhöht.

Dies wirkt sich besonders günstig aus, wenn das Verschlusselement des Beckenauslaufs motorisch, beispielsweise elektromotorisch, oder hydraulisch bewegt wird.

Die Abdeckung ist vorzugsweise nicht flächenbündig mit dem Beckenboden ausgebildet, so dass die Abdeckung durch Angreifen einer Bedienungsperson am Rand der Abdeckung leicht von dem Beckenauslauf abgehoben werden kann, ohne hierfür spezielles Werkzeug zu Hilfe nehmen zu müssen.

Die Abdeckung ist vorzugsweise so ausgebildet, dass sie auf alle Beckenauslauf-Ventile und Ablaufgarnituren passt, zumindest jedoch auf 3,5-Zoll-Beckenauslaufventile.

Die Abdeckung zentriert sich mit Hilfe von Zentrierelementen mit jeweils einer geneigten Zentrierfläche durch Zusammenwirken mit einem Siebkorb eines Verschlusselements des Beckenauslaufs oder mit einem auf den Beckenauslauf aufgelegten Auflegeteil, beispielsweise einem Siebelement, liegt aber vorzugsweise nicht auf einem mit dem Verschlusselement gekoppelten Siebkorb auf. Somit ist die Abdeckung von der darunter befindlichen Mechanik entkoppelt.

Eine Kollision der Abdeckung mit einem darunter befindlichen Siebkorb kann insbesondere dadurch vermieden werden, dass an Stegen an der Unterseite der Abdeckung jeweils eine Aussparung zur Aufnahme eines Randbereichs des Siebkorbes vorgesehen ist.

Durch Zusammenwirken der Zentrierelemente der Abdeckung mit einer Seitenwand des Beckenauslaufs oder eines auf den Beckeriauslauf aufgelegten Auflegeteils kann ferner verhindert werden, dass die Abdeckung seitlich so weit verschoben wird, dass sie den Beckenauslauf und/oder das Auflegeteil nicht mehr vollständig oder gar nicht mehr abdeckt.

Die Abdeckung ist sowohl für manuell bediente Ablaufgarnituren als auch für exzenterbediente Ablaufgarnituren geeignet.

Die Abdeckung deckt vorzugsweise den gesamten Beckenauslauf ab.

Mittels der Abdeckung kann verhindert werden, dass es zu Wasserspritzern kommt, wenn Wasserstrahlen aus einer Mischbatterie direkt in den Innenraum des Beckenauslaufs, in ein auf den Beckenauslauf aufgelegtes Auflegeteil und/oder in einen Siebkorb im Beckenauslauf treffen. Vielmehr treffen solche Wasserstrahlen nunmehr auf die Oberseite der Abdeckung auf, so dass das Wasser über die Oberseite der Abdeckung und einen Spalt an der Unterseite der Abdeckung in den Beckenauslauf abfließt und Wasserspritzer vermieden werden.

Pufferelemente aus einem Elastomermaterial können ein Verrutschen der Abdeckung auf dem Randbereich des Beckenauslaufs und ein Zerkratzen der Oberfläche des Randbereichs des Beckenauslaufs sowohl im trockenen als auch im feuchten Zustand der Abdeckung und des Beckenauslaufs verhindern.

Die lose Abdeckung des Beckenauslaufs kann nicht nur in Verbindung mit einem Siebkorb verwendet werden, der mechanisch mit einem Verschlusselement des Beckenauslaufs verbunden ist, sondern auch in Verbindung mit einem zweiteiligen System, bei dem statt des Siebkorbs ein als Siebelement ausgebildetes Auflegeteil auf den Beckenauslauf aufgelegt wird und das Verschlusselement, von dem Siebelement getrennt, von einer abgesenkten Stellung in eine angehobene Stellung bewegt wird, ohne das Siebelement dabei anzuheben.

Bei einer solchen Ausführungsform weist das Siebelement nur die isolierte Funktion eines Restesiebes auf, während der Beckenauslauf separat mit einem gesonderten Verschlusselement, beispielsweise in Form eines Verschlussstopfens, verschlossen wird, das frei unter dem Siebelement liegt.

Dabei ist es auch möglich, die Abdeckung des Beckenauslaufs direkt auf das Auflegeteil, beispielsweise in Form eines Siebelements, aufzulegen, insbesondere weil das Auflegeteil durch die von dem Verschlusselement entkoppelte Ausführung nicht mitbewegt wird, wenn das Verschlusselement angehoben oder abgesenkt wird.

Weitere Merkmale und Vorteile der Erfindung sind Gegenstand der nachfolgenden Beschreibung und der zeichnerischen Darstellung von Ausführungsbeispielen.

In den Zeichnungen zeigen:
- Fig. 1: einen schematischen Schnitt durch den Boden eines Spülbeckens, einen darin eingesetzten Beckenauslauf und ein am Beckenauslauf angeordnetes Verschlusselement mit einem Siebkorb, wobei der Siebkorb sich in einer abgesenkten Stellung befindet und der Beckenauslauf mittels einer Abdeckung abgedeckt ist;
- Fig. 2:: einen schematischen Schnitt durch den Beckenauslauf mit Verschlusselement und Siebkorb aus Fig. 1, wobei der Siebkorb sich in einer angehobenen Stellung befindet und der Beckenauslauf mittels einer Abdeckung abgedeckt ist;
- Fig. 3:: eine perspektivische Darstellung der Abdeckung des Beckenauslaufs aus den Fig. 1 und 2, mit der Blickrichtung auf eine Unterseite der Abdeckung;
- Fig. 4:: eine schematische perspektivische Darstellung der Abdeckung aus Fig. 3, mit der Blickrichtung auf eine Oberseite der Abdeckung;
- Fig. 5: eine schematische Draufsicht von unten auf die Abdeckung aus den Fig. 3 und 4;
- Fig. 6: einen schematischen Schnitt durch eine zweite, nicht beanspruchte Ausführungsform eines Beckenauslaufs, eines am Beckenauslauf angeordneten Verschlusselements und eines getrennt von dem Verschlusselement ausgebildeten, auf den Beckenauslauf aufgelegten Auflegeteils, wobei das Verschlusselement sich in einer abgesenkten Stellung befindet und der Beckenauslauf samt dem Auflegeteil mittels einer Abdeckung abgedeckt ist und die Abdeckung mittels Auflageelementen auf dem Randbereich des Beckenauslaufs aufliegt;
- Fig. 7: einen schematischen Schnitt durch den Beckenauslauf mit Verschlusselement und Auflegeteil aus Fig. 6, wobei das Verschlusselement sich in einer angehobenen Stellung befindet und der Beckenauslauf mittels der Abdeckung abgedeckt ist;
- Fig. 8: einen schematischen Schnitt durch eine dritte, nicht beanspruchte Ausführungsform eines Beckenauslaufs, eines am Beckenauslauf angeordneten Verschlusselements und eines getrennt von dem Verschlusselement ausgebildeten, auf den Beckenauslauf aufgelegten Auflegeteils, wobei das Verschlusselement sich in einer abgesenkten Stellung befindet und der Beckenauslauf samt dem Auflegeteil mittels einer Abdeckung abgedeckt ist und die Abdeckung mittels Auflageelementen auf einem Randbereich des Auflegeteils aufliegt;
- Fig. 9: einen schematischen Schnitt durch den Beckenauslauf mit Verschlusselement und Auflageteil aus Fig. 8, wobei das Verschlusselement sich in einer angehobenen Stellung befindet und der Beckenauslauf mittels der Abdeckung abgedeckt ist;
- Fig. 10: einen schematischen Schnitt durch eine vierte, nicht beanspruchte Ausführungsform eines Beckenauslaufs, eines am Beckenauslauf angeordneten Verschlusselements und eines auf den Beckenauslauf aufgelegten Auflegeteils, wobei das Verschlusselement sich in einer abgesenkten Stellung befindet und der Beckenauslauf samt dem Auflegeteil mittels einer Abdeckung abgedeckt ist und die Abdeckung an Auflagestellen von Zentrierelementen auf dem Auflegeteil aufliegt; und
- Fig. 11: einen schematischen Schnitt durch den Beckenauslauf mit Verschlusselement und Auflegeteil aus Fig. 10, wobei das Verschlusselement sich in einer angehobenen Stellung befindet und der Beckenauslauf mittels der Abdeckung abgedeckt ist.

Gleiche oder funktional äquivalente Elemente sind in allen Figuren mit denselben Bezugszeichen bezeichnet.

Ein in den Fig. 1 und 2 ausschnittsweise dargestelltes, als Ganzes mit 100 bezeichnetes Spülbecken umfasst neben (nicht dargestellten) Seitenwänden einen Beckenboden 102 mit einem Ausschnitt 104, in welchen ein Beckenauslauf 106 eingesetzt ist.

Wie aus den Fig. 1 und 2 zu ersehen ist, umfasst der im Wesentlichen topfförmige Beckenauslauf 106 einen im Wesentlichen hohlzylindrischen oberen Seitenwandbereich 108, der über einen (von einem Innenraum 110 des Beckenauslaufs 106 aus gesehen) konvex gekrümmten Übergangsbereich 112 in einem im Wesentlichen horizontal ausgerichteten Randbereich 114 des Beckenauslaufs 106 übergeht.

An den unteren Rand des oberen Seitenwandbereichs 108 schließt sich nach unten ein ringförmiger, (von dem Innenraum 110 des Beckenauslaufs 106 aus gesehen) konkav gekrümmter mittlerer Seitenwandbereich 116 an, welcher über einen (von dem Innenraum 110 des Beckenauslaufs 106 aus gesehen) konvex gekrümmten Übergangsbereich 118 in einen im Wesentlichen konisch ausgebildeten, sich nach unten verjüngenden unteren Seitenwandbereich 120 übergeht.

Der obere Seitenwandbereich 108, der mittlere Seitenwandbereich 116 und der untere Seitenwandbereich 120 bilden zusammen eine Seitenwand 121 des Beckenauslaufs 106.

Der untere Seitenwandbereich 120 geht an seinem unteren Rand über einen (von dem Innenraum 110 des Beckenauslaufs 106 aus gesehen) konkav gekrümmten Übergangsbereich 122 in einen im Wesentlichen horizontal ausgerichteten Bodenbereich 124 des Beckenauslaufs 106 über, der mit mehreren, in der Umfangsrichtung des Beckenauslaufs 106 im Wesentlichen äquidistant aufeinanderfolgenden Auslauföffnungen 126 versehen ist, durch welche bei geöffnetem Beckenauslauf 106 Wasser aus dem Spülbecken 100 in ein unter dem Beckenauslauf 106 angeordnetes (nicht dargestelltes) Ablaufrohr abfließen kann.

Ferner ist der Bodenbereich 124 des Beckenauslaufs 106 mit einer mittigen Durchgangsöffnung 128 versehen, in die eine Führungshülse 130 eingesetzt ist, von welcher in den Fig. 1 und 2 nur ein Auflagebund 132 dargestellt ist, der von oben an dem Bodenbereich 124 des Beckenauslaufs 106 anliegt.

Der Beckenauslauf 106 wird beispielsweise aus einem Blech eines geeigneten metallischen Materials, insbesondere eines Chrom-Nickel-Stahls, durch Tiefziehvorgänge einstückig hergestellt.

Die mittige Durchgangsöffnung 128 und die Auslauföffnungen 126 werden vor oder nach dem Umformen des Blechs durch Austanzen hergestellt.

In die Führungshülse 130 ist ein im Wesentlichen zylindrischer, sich längs einer vertikalen Mittelachse 134 des Beckenauslaufs 106 erstreckender Führungsstift 136 eines als Ganzes mit 138 bezeichneten Verschlusselements so eingesetzt, dass er in vertikaler Richtung gleitverschieblich durch die Führungshülse 130 geführt ist.

An seinem oberen Ende trägt der Führungsstift 136 einen Siebkorb 140 des Verschlusselements 138.

Der Siebkorb 140 ist mittels eines Siebknopfes 142 am Führungsstift 136 gehalten.

Der Siebknopf 142 weist einen oberen Griffabschnitt 144 und einen unteren Gewindeabschnitt 146 auf, wobei der Gewindeabschnitt 146 sich durch eine mittige Durchtrittsöffnung 148 des Siebkorbes 140 hindurch erstreckt und in eine Gewindesackbohrung 150 an der Oberseite des Führungsstiftes 136 eingedreht ist, so dass der Siebknopf 140 und der Führungsstift 136 miteinander in Eingriff stehen und dadurch beide an dem Siebkorb 140 gesichert sind.

Der Siebkorb 140 umfasst einen im Wesentlichen kreisförmigen, horizontal ausgerichteten zentralen Bereich 152, der mit der mittigen Durchtrittsöffnung 148 versehen ist.

Der zentrale Bereich 152 ist von einem (von einem Innenraum 154 des Siebkorbs 140 aus gesehen) konvex gekrümmten unteren Seitenwandbereich 156 umgeben, an den sich nach oben ein (von dem Innenraum 154 des Siebkorbs 140 aus gesehen) konkav gekrümmter oberer Seitenwandbereich 158 des Siebkorbs 140 anschließt.

An seinem oberen Rand geht der obere Seitenwandbereich 158 in einen (vom Innenraum 154 des Siebkorbs 140 aus gesehen) konvex gekrümmten Randbereich 160 des Siebkorbs 140 über.

Der untere Seitenwandbereich 156 und der obere Seitenwandbereich 158 des Siebkorbes 140 sind mit einer Vielzahl von Sieböffnungen 162 versehen, welche in der Umfangsrichtung des Siebkorbes 140 äquidistant aufeinander folgen und sich in im Wesentlichen radialer Richtung des Siebkorbes 140 von dem zentralen Bereich 152 ausgehend bis in den oberen Seitenwandbereich 158 des Siebkorbes 140 hinein erstrecken.

Der Siebkorb 140 ist aus einem geeigneten metallischen Material, insbesondere aus einem Chrom-Nickel-Stahl, durch geeignete Umformvorgänge hergestellt, wobei die Sieböffnungen 162 und die mittige Durchtrittsöffnung 148 im zentralen Bereich 152 des Siebkorbes 140 vor oder nach den Umformvorgängen durch Ausstanzen erzeugt werden.

Der Siebknopf 142 kann beispielsweise als ein Drehteil aus einem metallischen Material oder aus einem Kunststoffmaterial oder auch als ein Spritzgießteil aus einem geeigneten Kunststoffmaterial hergestellt sein.

Wie ferner aus den Fig. 1 und 2 zu ersehen ist, liegt der höchste Punkt der Oberseite des Siebknopfes 142 tiefer als der Randbereich 160 des Siebkorbs 140, so dass der Siebknopf 142 nicht über den oberen Rand der äußeren Umfangswand des Siebkorbes 140 übersteht.

An der Unterseite des zentralen Bereichs 152 des Siebkorbs 140 ist ein ringförmiger Dichtungsträger 164 festgelegt, welcher im Wesentlichen rotationssymmetrisch ausgebildet ist.

Der Dichtungsträger 164 trägt ein ringförmiges, im Wesentlichen rotationssymmetrisch ausgebildetes Dichtelement 166, das aus einem elastisch verformbaren Material, beispielsweise aus einem elastomeren Kunststoffmaterial, gebildet ist.

In der in Fig. 1 dargestellten, abgesenkten Stellung des Siebkorbs 140 liegt eine Dichtlippe 168 des Dichtelements 166 abdichtend an der Innenseite des Übergangsbereichs 118 zwischen dem mittleren Seitenwandbereich 116 und dem unteren Seitenwandbereich 120 des Beckenauslaufs 106 an, so dass der oberhalb des Dichtelements 166 liegende Teil des Innenraums 110 des Beckenauslaufs 106 flüssigkeitsdicht von dem unterhalb des Dichtelements 166 liegenden Teil des Innenraums 110 getrennt ist. Es kann daher in der abgesenkten Stellung des Siebkorbs 140 kein Wasser aus dem oberen Teil des Innenraums 110 des Beckenauslaufs 106 in den unteren Teil des Innenraums 110 und damit zu den Auslauföffnungen 126 gelangen.

Das Verschlusselement 138 mit dem Siebkorb 140 kann mittels einer (nicht dargestellten) Bewegungsvorrichtung in vertikaler Richtung von der in Fig. 1 dargestellten abgesenkten Stellung in die in Fig. 2 dargestellte angehobene Stellung und aus der angehobenen Stellung wieder zurück in die abgesenkte Stellung bewegt werden.

In der in Fig. 2 dargestellten angehobenen Stellung des Verschlusselements 138 und des Siebkorbes 140 ist das Dichtelement 166 von der Seitenwand des Beckenauslaufs 106 beabstandet, so dass Wasser aus dem oberen Teil des Innenraums 110 des Beckenauslaufs 106 in den unteren Teil des Innenraums 110 und damit zu den Auslauföffnungen 126 gelangen kann.

Das Spülbecken 100 umfasst ferner eine Abdeckung 170 zum Abdecken des Beckenauslaufs 106, welche einzeln in den Fig. 3 bis 5 dargestellt ist.

Die Abdeckung 170 umfasst einen Grundkörper 172 und ein eine Oberseite des Grundkörpers 172 abdeckendes Abdeckelement 174.

Der Grundkörper 172 ist vorzugsweise aus einem Kunststoffmaterial, insbesondere aus Polypropylen (PP) oder aus Polybutylenterephthalat (PBT) gebildet.

Das Abdeckelement 174 ist vorzugsweise aus einem metallischen Material, insbesondere aus einem Edelstahlmaterial, gebildet.

Der Grundkörper 172 umfasst eine im Wesentlichen kreisscheibenförmige Basis 176, deren Oberseite 178 (von oben gesehen) konvex gekrümmt sein kann.

Das Abdeckelement 174 umfasst einen ebenfalls im Wesentlichen kreisscheibenförmigen Mittelteil 180, der von einem ringförmigen, vom Rand des Mittelteils 180 nach unten vorstehenden und an einer Umfangsfläche 182 der Basis 176 des Grundkörpers 172 anliegenden Randteil 184 umgeben ist.

Das Abdeckelement 174 kann insbesondere durch Verklebung oder durch Bördeln an dem Grundkörper 172 festgelegt sein.

Wie am Besten aus den Fig. 3 und 5 zu ersehen ist, sind an einer Unterseite 186 der Basis 176 des Grundkörpers 172 mehrere Funktionselemente 188 der Abdeckung 170 angeordnet, nämlich mehrere, beispielsweise sechs, Zentrierelemente 190, mehrere, beispielsweise drei, Auflageelemente 192 und mehrere, beispielsweise drei, Stabilisierungselemente 194.

Die Zentrierelemente 190 sind radial innerhalb der Auflageelemente 192 und der Stabilisierungselemente 194, das heißt näher an der vertikalen Mittelachse 196 der Abdeckung 170 als die Auflageelemente 192 und die Stabilisierungselemente 194, angeordnet und in der Umfangsrichtung der Abdeckung 170 vorzugsweise im Wesentlichen äquidistant und vorzugsweise mit im Wesentlichen gleichen Winkelabständen (bezogen auf die Mittelachse 196 der Abdeckung 170) angeordnet.

Jedes der Zentrierelemente 190 weist eine flossenförmige Gestalt auf und hat an seiner der Mittelachse 196 der Abdeckung abgewandten, radial äußeren Seite eine Zentrierfläche 198, die gegenüber der Mittelachse 196 so geneigt ist, dass ein der Basis 176 des Grundkörpers 172 zugewandtes oberes Ende 200 der Zentrierfläche 198 einen größeren Abstand von der Mittelachse 196 der Abdeckung 170 aufweist als ein der Basis 176 abgewandtes unteres Ende 202 der Zentrierfläche 198. Die Neigung der Zentrierfläche 198 gegenüber der Mittelachse 196 liegt vorzugsweise zwischen ungefähr 20° und ungefähr 60°.

Bei mehreren, beispielsweise bei drei, der Zentrierelemente 190 ist radial außerhalb des jeweiligen Zentrierelements 190, das heißt mit einem größeren Abstand von der Mittelachse 196 der Abdeckung 170, an im Wesentlichen derselben Winkelposition (bezogen auf die Mittelachse 196) wie das jeweilige Zentrierelement 190 jeweils eines der Auflageelemente 192 angeordnet.

Jedes der Auflageelemente 192 umfasst eine ringförmige Pufferelementaufnahme 204 und ein in der Pufferelementaufnahme 204 aufgenommenes, im Wesentlichen zylindrisches Pufferelement 206.

Die Pufferelementaufnahme 204 ist vorzugsweise einstückig mit der Basis 176 des Grundkörpers 172 der Abdeckung 170 ausgebildet.

Das Pufferelement 206 ist vorzugsweise aus einem Elastomermaterial, beispielsweise aus einem Silikonmaterial, gebildet.

Das Pufferelement 206 kann von unten oder von oben in die jeweils zugehörige Pufferelementaufnahme 204 eingesteckt sein.

Das Einstecken eines Pufferelements 206 in die Pufferelementaufnahme 204 von oben erfolgt vor dem Festlegen des Abdeckelements 174 an dem Grundkörper 172 der Abdeckung.

Beim Einsetzen des Pufferelements 206 von oben kann das Pufferelement 206 insbesondere mit einer Hinterschneidung versehen sein, welche das Pufferelement 206 durch Formschluss in der Pufferelementaufnahme 204 festhält und ein Herausfallen des Pufferelements 206 aus der Pufferelementaufnahme 204 verhindert.

Außer durch Formschluss kann das Pufferelement 206 auch durch Stoffschluss, insbesondere durch Verklebung, und/oder durch Kraftschluss, insbesondere durch Presspassung, in der Pufferelementaufnahme 204 gehalten sein.

Wie aus den Fig. 1 und 2 zu ersehen ist, liegt die Abdeckung 170 in einer Auflagestellung mittels der Pufferelemente 206 der Auflageelemente 192 an dem Randbereich 114 des Beckenauslaufs 106 auf.

Da die Auflageelemente 192 über die Unterseite 186 der Basis 176 des Grundkörpers 172 der Abdeckung 170 nach unten überstehen, ist in der Auflagestellung der Abdeckung 170 zwischen der Abdeckung 170 und dem Randbereich 114 des Beckenauslaufs 106 (im Bereich zwischen den in der Umfangsrichtung der Abdeckung 170 aufeinanderfolgenden Auflageelementen 192) ein Spalt 208 gebildet (siehe die Fig. 1 und 2), durch welchen Wasser aus dem oberhalb der Abdeckung 170 liegenden Teil des Innenraums 210 des Spülbeckens 100 in den Innenraum 110 des Beckenauslaufs 106 gelangen kann.

Die Höhe h des Spaltes 208, das heißt dessen Ausdehnung in Richtung der Mittelachse 196 der Abdeckung 170, welche in der Auflagestellung der Abdeckung 170 mit der Richtung der vertikalen Mittelachse 134 des Beckenauslaufs 106 zusammenfällt, beträgt vorzugsweise mindestens ungefähr 2 mm, insbesondere mindestens ungefähr 4 mm, so dass Schmutzpartikel bis zu dieser Größe durch den Spalt 208 in den Bereich unter der Abdeckung 170 gelangen können und im Siebkorb 140 hängen bleiben.

Durch den Spalt 208 ist somit ein ausreichender Wasserdurchlass zwischen dem oberhalb der Abdeckung 170 liegenden Teil des Innenraums 210 des Spülbeckens 100 einerseits und dem Innenraum 110 des Beckenauslaufs 106 andererseits gewährleistet.

Die in der Abdeckstellung der Abdeckung 170 auf dem Randbereich 114 des Beckenauslaufs 106 aufliegenden Pufferelemente 206, deren Material in Kombination mit dem Material des Beckenauslaufs 110 einen relativ hohen Haftreibungskoeffizienten aufweist, verhindern ein Verrutschen der Abdeckung 170 relativ zu dem Beckenauslauf 106 in einer im Wesentlichen horizontalen Richtung, und zwar sowohl im trockenen als auch im nassen Zustand der Abdeckung 170 und des Beckenauslaufs 106.

Bei Verwendung von drei Auflageelementen 192 ist die Auflage der Abdeckung 170 an dem Randbereich 114 des Beckenauslaufs 106 in der Auflagestellung durch eine Dreipunktauflage statisch bestimmt.

Um die Kippstabilität der Abdeckung 170 bei einer einseitigen Belastung derselben zu erhöhen, sind die Stabilisierungselemente 194 vorgesehen, welche vorzugsweise an in im Wesentlichen derselben Winkelposition (bezogen auf die Mittelachse 196 der Abdeckung 170) wie ein jeweils zugeordnetes Zentrierelement 190 und insbesondere radial außerhalb des jeweils zugeordneten Zentrierelements 190 (das heißt mit größerem Abstand von der Mittelachse 196 als das jeweils zugeordnete Zentrierelement 190) an dem Grundkörper 172 der Abdeckung 170 ausgebildet sind.

Vorzugsweise sind die Stabilisierungselemente 194 einstückig mit der Basis 176 der Abdeckung 170 ausgebildet.

Jedes der Stabilisierungselemente 194 ist beispielsweise als ein von der Unterseite 186 der Basis 176 des Grundköpers 172 der Abdeckung 170 nach unten vorstehender Vorsprung ausgebildet, wobei die Stabilisierungselemente 194 unterbündig mit den Auflageelementen 192 ausgebildet sind, so dass die Stabilisierungselemente 194 im belastungsfreien Zustand der Abdeckung 170 weniger weit nach unten vorstehen als die Auflageelemente 192 und eine untere Auflagefläche 212 jedes Stabilisierungselements 194 in diesem belastungsfreien Zustand höher liegt als die Auflageflächen 214 der Auflageelemente 192, welche an der Unterseite der Pufferelemente 206 angeordnet sind.

Im belastungsfreien Zustand der Abdeckung 170 sind somit die Auflageflächen 212 der Stabilisierungselemente 194 um einen niedrigen Spalt von der Oberseite des Randbereichs 114 des Beckenauslaufs 106 beabstandet. Erst wenn die Abdeckung 170 einseitig belastet wird, beispielsweise durch Aufstellen eines Topfes auf einen Bereich der Abdeckung 170, verkippt die Abdeckung 170 gegenüber der Horizontalen, bis eines oder mehrere der Stabilisierungselemente 194 im belasteten Bereich der Abdeckung 170 in Kontakt mit dem Randbereich 114 des Beckenauslaufs 106 kommen, wodurch ein weiteres Verkippen der Abdeckung 170 gegenüber der Horizontalen verhindert wird.

Die Stabilisierungselemente 194 tragen somit zur einer erhöhten Kippstabilität der Abdeckung 170 bei.

Jedes der Stabilisierungselemente 194 kann beispielsweise in Form einer schmalen Flosse ausgebildet sein, welche im Wesentlichen in der Radialrichtung der Mittelachse 196 der Abdeckung 170 ausgerichtet ist und in dieser Radialrichtung eine größere Ausdehnung aufweist als in der Umfangsrichtung der Abdeckung 170.

Insbesondere kann vorgesehen sein, dass die Dicke jedes Stabilisierungselements 194, das heißt dessen Ausdehnung in der zur Radialrichtung der Mittelachse 196 senkrechten und zur Unterseite der Basis 176 parallelen Richtung, im Wesentlichen gleich groß ist wie die Dicke des jeweils zugeordneten Zentrierelements 190, das heißt die Ausdehnung des betreffenden Zentrierelements 190 senkrecht zur Radialrichtung der Mittelachse 196 und parallel zur Unterseite 186 der Basis 176.

Um zu erreichen, dass der Siebkorb 140 des Verschlusselements 138 in die in Fig. 2 dargestellte angehobene Stellung gebracht werden kann, ohne dass hierbei die Abdeckung 170 aus der Auflagestellung am Beckenauslauf nach oben abgehoben wird, ist die Abdeckung 170 vorzugsweise an ihrer Unterseite mit Ausnehmungen 216 versehen, in welche der Randbereich 160 des Siebkorbes 140 eingreifen kann, wenn der Siebkorb 140 von der abgesenkten Stellung in die angehobene Stellung bewegt wird (siehe Fig. 2).

Die Ausnehmungen 216 weisen daher vorzugsweise einen solchen radialen Abstand von der Mittelachse 196 der Abdeckung 170 auf, welcher im Wesentlichen dem Abstand des Randbereichs 160 des Siebkorbes 140 von der vertikalen Mittelachse 134 des Beckenauslaufs 106 entspricht.

Bei genauer Zentrierung der Abdeckung 170 an dem Beckenauslauf 106 fällt die vertikale Mittelachse 196 der Abdeckung 170 mit der vertikalen Mittelachse 134 des Beckenauslaufs 106 zusammen.

Wenn einem Zentrierelement 190 der Abdeckung 170 ein Auflageelement 192 oder ein Stabilisierungselement 194 zugeordnet ist, so ist vorzugsweise zwischen dem betreffenden Zentrierelement 190 und dem zugeordneten Auflageelement 192 bzw. dem zugeordneten Stabilisierungselement 194 eine Ausnehmung 216 vorgesehen, deren obere Randfläche 218 höher liegt als das untere Ende 202 der Zentrierfläche 198 des jeweiligen Zentrierelements 190 und höher liegt als die Auflagefläche 214 des zugeordneten Auflageelements 192 bzw. höher liegt als die Auflagefläche 212 des zugeordneten Stabilisierungselements 194 .

Oberhalb der jeweiligen Ausnehmung 216 können das Zentrierelement 190 und das jeweils zugeordnete Auflageelement 192 bzw. das jeweils zugeordnete Stabilisierungselement 194 durch einen Verbindungssteg 220, vorzugsweise einstückig, miteinander verbunden sein.

Vorzugsweise folgen in der Umfangsrichtung der Abdeckung 170 Auflageelemente 192 und Stabilisierungselemente 194 alternierend aufeinander.

Die Zentrierelemente 190, die Auflageelemente 192 und/oder die Stabilisierungselemente erstrecken sich vorzugsweise pro Element über einen Umfangswinkel (bezogen auf die zur Unterseite 186 der Basis 176 senkrechte Mittelachse 196 der Abdeckung 170) von höchstens ungefähr 40°, insbesondere von höchstens ungefähr 30°, damit der zwischen den Funktionselementen 188 verbleibende Spalt 208 einen ausreichenden Durchtrittsquerschnitt aufweist.

Das Verschlusselement 138 des Beckenauslaufs 106 mit dem Siebkorb 140 kann in grundsätzlich beliebiger Weise, beispielsweise durch manuelle Betätigung oder durch motorische Betätigung, insbesondere durch elektromotorische oder hydraulische Betätigung, von der in Fig. 1 dargestellten abgesenkten Stellung in die in Fig. 2 dargestellte angehobene Stellung bewegt werden.

In dem in Fig. 1 dargestellten abgesenkten Zustand des Siebkorbes 140 greifen die Zentrierelemente 190 der Abdeckung 170 nur in geringem Maße oder gar nicht in den Innenraum 154 des Siebkorbes 140 ein.

In diesem abgesenkten Zustand des Siebkorbs 140 verhindern die Zentrierelemente 190 jedoch ein seitliches Herausrutschen der Abdeckung 170 aus dem Bereich des Beckenauslaufs 106, weil die Zentrierfläche 198 mindestens eines Zentrierelements 190 bei einer horizontalen Verschiebung der Abdeckung 170 über ein gewisses Toleranzmaß hinaus an der Seitenwand 120 des Beckenauslaufs 106 anschlägt und dann eine weitere Verschiebung in dieser horizontalen Richtung verhindert.

Wenn das Verschlusselement 138 mit dem Siebkorb 140 von der in Fig. 1 dargestellten abgesenkten Stellung in die in Fig. 2 dargestellte angehobene Stellung überführt wird, erfolgt eine Selbstzentrierung der Abdeckung 170 mittels der Zentrierelemente 190, weil die Zentrierfläche 198 eines Zentrierelements 190, das sich zu weit von der Mittelachse 134 des Beckenauslaufs 106 entfernt befindet, in Kontakt mit dem Randbereich 160 des Siebkorbs 140 gelangt und von dem sich nach oben bewegenden Randbereich 160 radial nach innen geschoben wird.

Im angehobenen Zustand des Verschlusselements 138 und des Siebkorbs 140, welcher in Fig. 2 dargestellt ist, wird die Abdeckung 170 durch die Zentrierelemente 190 in ihrer an dem Beckenauslauf 106 zentrierten Position gehalten und gegen eine horizontale Verschiebung gesichert.

Dabei können die Zentrierflächen 198 der Zentrierelemente 190 in der angehobenen Stellung des Siebkorbes 140 an dem Siebkorb 140 anliegen oder auch um einen kleinen Toleranzabstand von dem Siebkorb 140 beabstandet sein.

Die Zentrierelemente 190 der Abdeckung 170 sind so gestaltet, dass sie nicht mit dem Siebknopf 142 des Verschlusselements 138 in Kontakt kommen und mit unterschiedlich gestalteten Siebkörben 140 so zusammenwirken, dass die Abdeckung 170 durch den jeweiligen Siebkorb 140 bei dessen Bewegung von der abgesenkten Stellung in die angehobene Stellung in Bezug auf den Beckenauslauf 106 zentriert wird.

Bei der in den Fig. 1 und 2 dargestellten Ausführungsform eines Spülbeckens 100 mit Beckenauslauf 106 und Abdeckung 170 ist der Beckenauslauf 106 separat vom Beckenboden 102 des Spülbeckens 100 hergestellt und in einen Ausschnitt 104 des Beckenbodens 102 eingesetzt.

Bei einer alternativen Ausführungsform kann aber auch vorgesehen sein, dass der Beckenauslauf 106 in den Beckenboden 102 des Spülbeckens 100 integriert ist und vorzugsweise einstückig mit dem Beckenboden 102 ausgebildet ist (sogenannter Integralauslauf).

In diesem Fall ist der Beckenauslauf 106 vorzugsweise aus demselben Material gebildet wie der Beckenboden 102 des Spülbeckens 100. Außer Edelstahlmaterialien können daher auch andere Materialien, beispielsweise Kunststoffmaterialien, Keramikmaterialien oder Verbundwerkstoffe, für die Ausbildung des Beckenauslaufs 106 verwendet werden.

Eine in den Fig. 6 und 7 dargestellte zweite Ausführungsform eines Beckenauslaufs 106 mit einem daran angeordneten Verschlusselement 138 unterscheidet sich von der in den Fig. 1 bis 6 dargestellten ersten Ausführungsform dadurch, dass das Verschlusselement 138 keinen starr angekoppelten Siebkorb 140 umfasst, sondern dass stattdessen ein als Siebelement 222 ausgebildetes Auflegeteil 224 vorgesehen ist, das mit einem (beispielsweise im Wesentlichen horizontal ausgerichteten) Randbereich 226 auf einem abgestuften Bereich 228 der Seitenwand 121 des Beckenauslaufs 106 aufliegt.

Das Siebelement 222 ist im Wesentlichen kelchförmig ausgebildet und in seinem Bodenbereich mit Sieböffnungen 230 versehen, durch welche Wasser aus einem Innenraum 232 des Siebelements 222 nach unten in den unterhalb des Siebelements 222 liegenden Teil des Innenraums 110 des Beckenauslaufs 106 abfließen kann, wobei größere Schmutzpartikel im Siebelement 222 zurückgehalten werden.

Ein etwas erhabener, mittiger Bereich 234 des Siebelements 222 trägt, wie bei dem Siebkorb 140 der ersten Ausführungsform, einen Siebknopf 142.

Das Verschlusselement 138 ist bei dieser Ausführungsform von dem Siebelement 222 mechanisch entkoppelt und umfasst einen Verschlussstopfen 236, welcher an seinem Umfang mit einer Ringnut 238 versehen ist, in welche ein Dichtelement 166 eingesetzt ist.

Das Dichtelement 166 weist eine radial nach außen weisende Dichtlippe 168 auf, mit welcher das Dichtelement 166 in der in Fig. 6 dargestellten, abgesenkten Stellung des Verschlusselements 138 abdichtend an dem unteren Abschnitt der Seitenwand 121 des Beckenauslaufs 106, knapp oberhalb des Übergangsbereichs 118, anliegt.

Der Verschlussstopfen 236 ist an seiner Unterseite 240 mit einem Gewindesackloch 242 versehen, in welches ein Gewindeabschnitt 244 am oberen Ende eines Führungsstiftes 136 eingedreht ist.

Der Führungsstift 136 ist, ebenso wie bei der ersten Ausführungsform, mittels einer (nicht dargestellten) Bewegungsvorrichtung durch manuelle Betätigung oder durch motorische Betätigung von der in Fig. 6 dargestellten abgesenkten Stellung in die in Fig. 7 dargestellte angehobene Stellung bewegbar, wodurch der Beckenauslauf 106 für das Abfließen von Wasser geöffnet wird.

Auch in der in Fig. 7 dargestellten angehobenen Stellung des Verschlusselements 138 ist der obere Rand des Verschlusselements 138 unterhalb der Unterseite des Siebelements 222 angeordnet, so dass das Siebelement 222 und erst recht die über dem Siebelement 222 angeordnete Abdeckung 170 durch die Überführung des Verschlusselements 138 von der abgesenkten Stellung in die angehobene Stellung nicht angehoben und nicht von dem Beckenauslauf 106 abgehoben werden.

Das Auflegeteil 224 in Form des Siebelements 222 und die Abdeckung 170 sind somit mechanisch vollständig von dem Verschlusselement 138 und von dessen vertikaler Bewegung entkoppelt.

Die Abdeckung 170 ist bei der in den Fig. 6 und 7 dargestellten zweiten Ausführungsform genauso ausgebildet wie bei der in den Fig. 1 bis 5 dargestellten ersten Ausführungsform und liegt insbesondere in der Auflagestellung mit den Auflageelementen 192 auf dem Randbereich 114 des Beckenauslaufs 106 auf.

Durch Wechselwirkung der Zentrierelemente 190 mit den Zentrierflächen 198 einerseits und der Umfangswand 246 des Auflegeteils 224 andererseits wird die Abdeckung 170 relativ zu dem Auflegeteil 224 (innerhalb gewisser Toleranzen) zentriert, wenn die Abdeckung 170 auf den Beckenauslauf 106 aufgelegt wird.

Im Übrigen stimmt die in den Fig. 6 und 7 dargestellte zweite Ausführungsform eines Beckenauslaufs 106 und einer Abdeckung 170 hinsichtlich Aufbau, Herstellungsweise und Funktion mit der in den Fig. 1 bis 5 dargestellten ersten Ausführungsform überein, auf deren vorstehende Beschreibung insoweit Bezug genommen wird.

Eine in den Fig. 8 und 9 dargestellte dritte Ausführungsform eines Beckenauslaufs 106 mit einem daran angeordneten Verschlusselement 138, einem getrennt vom Verschlusselement 138 ausgebildeten Auflegeteil 224 und einer Abdeckung 170 unterscheidet sich von der in den Fig. 6 und 7 dargestellten zweiten Ausführungsform dadurch, dass die Auflageelemente 192 der Abdeckung 170 radial weiter innen, das heißt näher an der Mittelachse 196 der Abdeckung 170, angeordnet sind als bei der zweiten Ausführungsform (oder auch bei der in den Fig. 1 bis 5 dargestellten ersten Ausführungsform). Dadurch entfallen die bei den ersten beiden Ausführungsformen vorgesehenen Ausnehmungen 216 zwischen den Zentrierelementen 190 einerseits und den jeweils zugeordneten Auflageelementen 192 bzw. den jeweils zugeordneten Stabilisierungselementen 194 andererseits.

Wie aus den Fig. 8 und 9 zu ersehen ist, liegen in der Auflagestellung der Abdeckung 170 die Auflageelemente 192 mit den Unterseiten der Pufferelemente 206 nicht mehr auf dem Randbereich 114 des Beckenauslaufs 106, sondern auf dem Randbereich 226 des Auflegeteils 224 auf.

Da das Auflegeteil 224, beispielsweise in Form eines Siebelements 222, auch bei dieser Ausführungsform nicht in vertikaler Richtung ausgelenkt wird, wenn das Verschlusselement 138 von der in Fig. 8 dargestellten abgesenkten Stellung in die in Fig. 9 dargestellte angehobene Stellung überführt wird, wird auch bei dieser dritten Ausführungsform die Abdeckung 170 nicht von dem Beckenauslauf 106 abgehoben, wenn das Verschlusselement 138 von der Schließstellung in die Offenstellung überführt wird.

Im Übrigen stimmt die in den Fig. 8 und 9 dargestellte dritte Ausführungsform eines Beckenauslaufs 106 mit Abdeckung 170 hinsichtlich Aufbau, Herstellungsweise und Funktion mit der in den Fig. 6 und 7 dargestellten zweiten Ausführungsform überein, auf deren vorstehende Beschreibung insoweit Bezug genommen wird.

Eine in den Fig. 10 und 11 dargestellte vierte Ausführungsform eines Beckenauslaufs 106 mit daran angeordnetem Verschlusselement 138, getrennt von dem Verschlusselement 138 ausgebildetem Auflegeteil 224 und den Beckenauslauf überdeckender Abdeckung 170 unterscheidet sich von der in den Fig. 8 und 9 dargestellten dritten Ausführungsform dadurch, dass die Abdeckung 170 keine Auflageelemente 192 mit Pufferelementen 206 aufweist, sondern nur an Auflagestellen 248 im Bereich der Zentrierflächen 198 der Zentrierelemente 190 an der Umfangswand 246 des Auflegeteils 224, insbesondere in Form eines Siebelements 222, aufliegt.

Bei dieser Ausführungsform ist vorzugsweise jedem Zentrierelement 190 ein radial außerhalb des Zentrierelements 190, das heißt mit größerem Abstand von der Mittelachse 196 der Abdeckung 170 als das jeweilige Zentrierelement 190, angeordnetes Stabilisierungselement 194 zugeordnet.

Die bei der ersten und der zweiten Ausführungsform vorgesehenen Ausnehmungen 216 zwischen jeweils einem Zentrierelement 190 und dem zugeordneten Stabilisierungselement 194 können auch bei dieser Ausführungsform entfallen.

Trotz des Fehlens der Auflageelemente 192 bei dieser Ausführungsform ist eine ausreichende Kippstabilität der Abdeckung 170 gegeben, da die Abdeckung 170 an jedem Zentrierelement 190 über eine Auflagestelle 248 an dem Auflegeteil 224 anliegt und darüber hinaus jedem Zentrierelement 190 ein Stabilisierungselement 194 zugeordnet ist, welches durch ein Verkippen der Abdeckung 170 bei einer einseitigen Belastung der Abdeckung 170 in Kontakt mit dem Randbereich 114 des Beckenauslaufs 106 kommt und dann ein weiteres Verkippen der Abdeckung 170 verhindert, wie im Zusammenhang mit der ersten Ausführungsform ausführlich beschrieben.

Im Übrigen stimmt die in den Fig. 10 und 11 dargestellte vierte Ausführungsform eines Beckenauslaufs 106 mit Abdeckung 170 hinsichtlich Aufbau, Herstellungsweise und Funktion mit der in den Fig. 8 und 9 dargestellten dritten Ausführungsform überein, auf deren vorstehende Beschreibung insoweit Bezug genommen wird.

In den Fig. 6 bis 11 ist der Beckenboden 102 des Spülbeckens 100 nicht dargestellt. Wie bei der in den Fig. 1 bis 5 dargestellten ersten Ausführungsform kann auch bei den in den Fig. 6 bis 11 dargestellten weiteren Ausführungsformen der Beckenauslauf 106 separat vom Beckenboden 106 des Spülbeckens hergestellt und in einen Ausschnitt 104 des Beckenbodens 102 eingesetzt sein.

Alternativ hierzu kann auch bei diesen weiteren Ausführungsformen der Beckenauslauf 106 in den Beckenboden 102 des Spülbeckens 100 integriert und vorzugsweise einstückig mit dem Beckenboden 102 ausgebildet sein (sogenannter Integralauslauf).

## Patentansprüche

1. Baugruppe, umfassend einen Beckenauslauf (106) für ein Spülbecken (100) und eine Abdeckung zum Abdecken des Beckenauslaufs (106) , wobei die Abdeckung (170) in einer Auflagestellung auf einen Randbereich (114) des Beckenauslaufs (106) und/oder auf ein auf den Beckenauslauf aufgelegtes Auflegeteil (224) auflegbar ist, wobei die Abdeckung (170) folgendes umfasst:
- mindestens ein Zentrierelement (190), mittels welchem die Abdeckung (170) in der Auflagestellung relativ zu einer Seitenwand (121) des Beckenauslaufs (106), relativ zu einem auf den Beckenauslauf (106) aufgelegten Auflegeteil (224) und/oder relativ zu einem an dem Beckenauslauf (106) angeordneten Verschlusselement (138) zentrierbar ist,
wobei die Abdeckung (170) zusätzlich zu dem mindestens einen Zentrierelement (190) mindestens ein Auflageelement (192), mittels welchem die Abdeckung (170) in der Auflagestellung auf einen Randbereich (114) des Beckenauslaufs und/oder auf ein auf den Beckenauslauf aufgelegtes Auflegeteil (224) auflegbar ist, umfasst, wobei mindestens ein Auflageelement (192) ein Pufferelement (206) aus einem Elastomermaterial umfasst, und wobei die Baugruppe ferner einen Siebkorb (140) umfasst,
**dadurch gekennzeichnet,**
**dass** der Siebkorb (140) von einer abgesenkten Stellung in eine angehobene Stellung bewegbar ist, wobei die Abdeckung (170) auf dem Randbereich (114) des Beckenauslaufs (106) und/oder auf einem auf den Beckenauslauf (106) aufgelegten Auflegeteil (224) aufliegt, wenn der Siebkorb (140) sich in der angehobenen Stellung befindet.

2. Baugruppe nach Anspruch 1, **dadurch gekennzeichnet, dass** die Abdeckung (170) mindestens drei Auflageelemente (192) umfasst, mittels welcher die Abdeckung (170) in der Auflagestellung auf den Randbereich (114) des Beckenauslaufs (106) und/oder auf ein auf den Beckenauslauf aufgelegtes Auflegeteil (224) auflegbar ist.

3. Baugruppe nach einem der Ansprüche 1 oder 2, **dadurch gekennzeichnet, dass** das mindestens eine Auflageelement (192) über einen an das Auflageelement (192) angrenzenden Bereich einer Unterseite (186) der Abdeckung (170) nach unten übersteht, so dass in der Auflagestellung der Abdeckung (170) ein Spalt (208) zwischen der Abdeckung (170) und dem Randbereich (114) des Beckenauslaufs (106) und/oder zwischen der Abdeckung (170) und einem auf den Beckenauslauf (106) aufgelegten Auflegeteil (224) gebildet wird, durch den Wasser aus dem Spülbecken (100) in einen Innenraum (110) des Beckenauslaufs (106) gelangen kann.

4. Baugruppe nach einem der Ansprüche 1 bis 3, **dadurch gekennzeichnet, dass** mindestens ein Auflageelement (192) in im Wesentlichen derselben Winkelposition, bezogen auf eine Mittelachse (196) der Abdeckung (170), angeordnet ist wie ein Zentrierelement (190) der Abdeckung (170).

5. Baugruppe nach einem der Ansprüche 1 bis 4, **dadurch gekennzeichnet, dass** die Abdeckung (170) mindestens ein Stabilisierungselement (194) umfasst, das nicht mit dem Randbereich (114) des Beckenauslaufs (106) oder einem auf den Beckenauslauf (106) aufgelegten Auflegeteil (224) in Kontakt steht, wenn sich die Abdeckung unbelastet in der Auflagestellung befindet, aber durch ein Verkippen der Abdeckung (170) bei einer einseitigen Belastung der Abdeckung (170) in Kontakt mit dem Randbereich (114) des Beckenauslaufs (106) oder mit einem auf den Beckenauslauf (106) aufgelegten Auflegeteil (224) bringbar ist und dann ein weiteres Verkippen der Abdeckung (170) verhindert.

6. Baugruppe nach Anspruch 5, **dadurch gekennzeichnet, dass** mindestens ein Stabilisierungselement (194) in im Wesentlichen derselben Winkelposition, bezogen auf eine Mittelachse (196) der Abdeckung (170), angeordnet ist wie ein Zentrierelement (190) der Abdeckung (170).

7. Baugruppe nach einem der Ansprüche 1 bis 6, **dadurch gekennzeichnet, dass** mindestens ein Zentrierelement (190) eine gegenüber einer Mittelachse (196) der Abdeckung (170) geneigte Zentrierfläche (198) aufweist.

8. Baugruppe nach einem der Ansprüche 1 bis 7, **dadurch gekennzeichnet, dass** die Abdeckung (170) einen Grundkörper (172) und ein eine Oberseite des Grundkörpers (178) abdeckendes Abdeckelement (174) umfasst.

9. Baugruppe nach Anspruch 8, **dadurch gekennzeichnet, dass** der Grundkörper (172) einstückig mit mindestens einem Zentrierelement (190) der Abdeckung (170) ausgebildet ist.

10. Baugruppe nach einem der Ansprüche 1 bis 9, **dadurch gekennzeichnet, dass** mindestens ein Zentrierelement (190) der Abdeckung (170) in einen Innenraum (154) des Siebkorbs (140) eingreift, wenn der Siebkorb (140) sich in der angehobenen Stellung befindet.

11. Baugruppe nach einem der Ansprüche 1 bis 10, **dadurch gekennzeichnet, dass** die Abdeckung (170) mindestens eine Ausnehmung (216) aufweist, in welche ein Randbereich (160) des Siebkorbs (140) eingreift, wenn der Siebkorb (140) sich in der angehobenen Stellung befindet.

## Claims

1. Assembly comprising a bowl outlet (106) for a sink bowl (100) and a cover for covering the bowl outlet (106),
wherein the cover (170) is placeable in a supported position on an edge region (114) of the bowl outlet (106) and/or on a support part (224) which is placed on the bowl outlet, wherein the cover (170) comprises the following:
- at least one centring element (190) by means of which the cover (170) is centrable in the supported position relative to a side wall (121) of the bowl outlet (106), relative to a support part (224) placed on the bowl outlet (106) and/or relative to a closure element (138) which is arranged on the bowl outlet (106),
wherein, in addition to the at least one centring element (190), the cover (170) comprises at least one support element (192) by means of which the cover (170) is placeable in the supported position on an edge region (114) of the bowl outlet and/or on a support part (224) which is placed on the bowl outlet,
wherein at least one support element (192) comprises a cushion element (206) made of an elastomer material,
and wherein the assembly further comprises a strainer basket (140), **characterised in that**
the strainer basket (140) is moveable from a lowered position into a raised position, wherein the cover (170) lies on the edge region (114) of the bowl outlet (106) and/or on a support part (224) placed on the bowl outlet (106) when the strainer basket (140) is situated in the raised position.

2. Assembly according to claim 1, **characterised in that** the cover (170) comprises at least three support elements (192) by means of which the cover (170) is placeable in the supported position on the edge region (114) of the bowl outlet (106) and/or on a support part (224) placed on the bowl outlet.

3. Assembly according to one of the claims 1 or 2, **characterised in that** the at least one support element (192) projects downwardly beyond a region of an underside (186) of the cover (170) adjoining the support element (192) so that, in the support position of the cover (170), a gap (208) is formed between the cover (170) and the edge region (114) of the bowl outlet (106) and/or between the cover (170) and a support part (224) placed on the bowl outlet (106), through which gap water from the sink bowl (100) can pass into an interior space (110) of the bowl outlet (106).

4. Assembly according to one of the claims 1 to 3, **characterised in that** at least one support element (192) is arranged in substantially the same angular position, relative to a central axis (196) of the cover (170), as a centring element (190) of the cover (170).

5. Assembly according to one of the claims 1 to 4, **characterised in that** the cover (170) comprises at least one stabilising element (194) which is not in contact with the edge region (114) of the bowl outlet (106) or a support part (224) placed on the bowl outlet (106) when the cover is situated unloaded in the supported position, but by means of a tilting of the cover (170) on a loading of the cover (170) at one side, is bringable into contact with the edge region (114) of the bowl outlet (106) or with a support part (224) placed on the bowl outlet (106) and then prevents a further tilting of the cover (170).

6. Assembly according to claim 5, **characterised in that** at least one stabilising element (194) is arranged in substantially the same angular position, relative to a central axis (196) of the cover (170), as a centring element (190) of the cover (170).

7. Assembly according to one of the claims 1 to 6, **characterised in that** at least one centring element (190) has a centring surface (198) which is inclined relative to a central axis (196) of the cover (170).

8. Assembly according to one of the claims 1 to 7, **characterised in that** the cover (170) comprises a base element (172) and a cover element (174) covering an upper side of the base element (178).

9. Assembly according to claim 8, **characterised in that** the base element (172) is formed integrally with at least one centring element (190) of the cover (170).

10. Assembly according to one of the claims 1 to 9, **characterised in that** at least one centring element (190) of the cover (170) engages in an interior space (154) of the strainer basket (140) when the strainer basket (140) is situated in the raised position.

11. Assembly according to one of the claims 1 to 10, **characterised in that** the cover (170) has at least one recess (216) in which an edge region (160) of the strainer basket (140) engages when the strainer basket (140) is situated in the raised position.

## Revendications

1. Module, comprenant une évacuation d'un bac (106) pour un bac d'évier (100) et un moyen pour recouvrir l'évacuation du bac (106),
le moyen pour recouvrir (170) pouvant être posé, dans une position d'appui, sur une zone de bord (114) de l'évacuation du bac (106) et/ou sur une partie à poser (224) posée sur l'évacuation du bac,
dans lequel le moyen pour recouvrir (170) comprend :
- au moins un élément de centrage (190), au moyen duquel le moyen pour recouvrir (170) peut être centré, dans la position d'appui, par rapport à une paroi latérale (121) de l'évacuation du bac (106), par rapport à une partie à poser (224) posée sur l'évacuation du bac (106) et/ou par rapport à un élément de fermeture (138) disposé au niveau de l'évacuation du bac (106),
dans lequel le moyen pour recouvrir (170) comprend, en supplément de l'au moins un élément de centrage (190), au moins un élément d'appui (192), au moyen duquel le moyen pour recouvrir (170) peut être posé, dans la position d'appui, sur une zone de bord (114) de l'évacuation du bac et/ou sur une partie à poser (224) posée sur l'évacuation du bac,
dans lequel au moins un élément d'appui (192) comprend un élément tampon (206) comprenant un matériau élastomère,
et dans lequel le module comprend en outre un panier de criblage (140),
**caractérisé en ce que**
le panier de criblage (140) peut être déplacé d'une position abaissée dans une position relevée,
dans lequel le moyen pour recouvrir (170) repose sur la zone de bord (114) de l'évacuation du bac (106) et/ou sur une partie à poser (224) posée sur l'évacuation du bac (106) quand le panier de criblage (140) se trouve dans la position relevée.

2. Module selon la revendication 1, **caractérisé en ce que** le moyen pour recouvrir (170) comprend au moins trois éléments d'appui (192), au moyen desquels le moyen pour recouvrir (170) peut être posé, dans la position d'appui, sur la zone de bord (114) de l'évacuation du bac (106) et/ou sur une partie à poser (224) posée sur l'évacuation du bac.

3. Module selon l'une quelconque des revendications 1 ou 2, **caractérisé en ce que** l'au moins un élément d'appui (192) dépasse vers le bas par-dessus une zone, jouxtant l'élément d'appui (192), d'un côté inférieur (186) du moyen pour recouvrir (170) de sorte que dans la position d'appui du moyen pour recouvrir (170), une fente (208) est formée entre le moyen pour recouvrir (170) et la zone de bord (114) de l'évacuation du bac (106) et/ou entre le moyen pour recouvrir (170) et une partie à poser (224) posée sur l'évacuation du bac (106), par laquelle de l'eau provenant du bac d'évier (100) peut parvenir dans un espace intérieur (110) de l'évacuation du bac (106).

4. Module selon l'une quelconque des revendications 1 à 3, **caractérisé en ce qu'**au moins un élément d'appui (192) est disposé dans sensiblement la même position angulaire, par rapport à un axe central (196) du moyen pour recouvrir (170), qu'un élément de centrage (190) du moyen pour recouvrir (170).

5. Module selon l'une quelconque des revendications 1 à 4, **caractérisé en ce que** le moyen pour recouvrir (170) comprend au moins un élément de stabilisation (194), qui ne se trouve pas en contact avec la zone de bord (114) de l'évacuation du bac (106) ou avec une partie à poser (224) posée sur l'évacuation du bac (106), quand le moyen pour recouvrir se trouve dans la position d'appui sans être soumis à une charge, qui toutefois peut être amené en contact avec la zone de bord (114) de l'évacuation du bac (106) ou avec une partie à poser (224) posée sur l'évacuation du bac (106) par un basculement du moyen pour recouvrir (170) en présence d'une charge exercée d'un seul côté sur le moyen pour recouvrir (170), et empêche alors un autre basculement du moyen pour recouvrir (170).

6. Module selon la revendication 5, **caractérisé en ce qu'**au moins un élément de stabilisation (194) est disposé dans sensiblement la même position angulaire, par rapport à un axe central (196) du moyen pour recouvrir (170), qu'un élément de centrage (190) du moyen pour recouvrir (170).

7. Module selon l'une quelconque des revendications 1 à 6, **caractérisé en ce qu'**au moins un élément de centrage (190) présente une surface de centrage (198) inclinée par rapport à un axe central (196) du moyen pour recouvrir (170).

8. Module selon l'une quelconque des revendications 1 à 7, **caractérisé en ce que** le moyen pour recouvrir (170) comprend un corps de base (172) et un élément pour recouvrir (174) recouvrant un côté supérieur du corps de base (178).

9. Module selon la revendication 8, **caractérisé en ce que** le corps de base (172) est réalisé d'un seul tenant avec au moins un élément de centrage (190) du moyen pour recouvrir (170).

10. Module selon l'une quelconque des revendications 1 à 9, **caractérisé en ce qu'**au moins un élément de centrage (190) du moyen pour recouvrir (170) vient en prise avec un espace intérieur (154) du panier de criblage (140) quand le panier de criblage (140) se trouve dans la position relevée.

11. Module selon l'une quelconque des revendications 1 à 10, **caractérisé en ce que** le moyen pour recouvrir (170) présente au moins un évidement (216), avec lequel une zone de bord (160) du panier de criblage (140) vient en prise quand le panier de criblage (140) se trouve dans la position relevée.
